# EUROPÄISCHE PATENTSCHRIFT

(11) **EP 0 623 717 B1**
(45) Veröffentlichungstag und Bekanntmachung des Hinweises auf die Patenterteilung: **06.06.2001**
(21) Anmeldenummer: 94105345.6
(22) Anmeldetag: 07.04.1994
(51) Int. Cl.: E04H 13/00

(54) **Verfahren zur Bestattung von Asche**
Method of buryng ashes
Méthode d'ensevelissement de cendres

(30) Priorität: 06.05.1993 CH 139293
(43) Veröffentlichungstag der Anmeldung: 09.11.1994
(73) Patentinhaber: Sauter, Ulrich, CH-8265 Mammern (CH)
(72) Erfinder: Sauter, Ulrich, CH-8265 Mammern (CH)
(74) Vertreter: Blum, Rudolf Emil Ernst

(56) Entgegenhaltungen:
- US-A- 4 977 652

## Beschreibung

Die vorliegende Erfindung betrifft ein Verfahren zur Bestattung von Asche.

Heute übliche Grabstätten, die Friedhöfe resp. Urnenwände, sind allgemein bekannt.

Die heute noch meistenorts übliche Bestattung in Gräbern, die den Jahreszeiten entsprechend bepflanzt werden, ist vielfach nicht mehr befriedigend.

Durch die gesteigerte Mobilität leben Familienangehörige oft weit verstreut, wodurch die regelmässige Pflege von Gräbern durch die Hinterbliebenen schwierig, wenn nicht gar unmöglich wird. Als Folge davon werden die Gräber entweder vernachlässigt oder deren Pflege muss durch Friedhofpersonal resp. Gärtnereien besorgt werden.

Ferner werden solche Gräber aus Platzgründen meist nach wenigen Jahrzehnten aufgehoben, damit das Gelände abermals zu Bestattungszwecken genutzt werden kann, ein Vorgehen, das von den betroffenen Angehörigen oft mit Widerwillen zur Kenntnis genommen wird.

Auch Urnenwände sind keine befriedigende Alternative, da sie zwar keiner oder nur minimaler Pflege bedürfen, dafür aber im höchsten Masse unpersönlich sind.

In US 4,977,652 wird ein Waldfriedhof beschrieben, bei dem der Untergrund unter den Bäumen teilweise verbaut, d.h. zementiert ist, was einerseits einen hohen Aufwand bedingt, andererseits die Entstehung eines natürlichen Waldes verhindert.

Ziel der vorliegenden Erfindung ist es nun, ein Verfahren zur Bestattung von Asche unter Schaffung einer Grabstätte derart durchzuführen, dass die Grabstätte die Hinterbliebenen anspricht, langfristig nicht aufgehoben werden muss und mit einem minimalen oder gar keinem Zeitaufwand instand gehalten werden kann, so dass mit der Zeit durch eine Vielzahl derartiger Grabstätten ein harmonisch ausgebildeter Wald entsteht.

Erreicht wird dieses Ziel durch das in Anspruch 1 wiedergegebene Bestattungsverfahren. Spezielle Ausführungsarten sind in den Unteransprüchen beschrieben.

Bei diesem Verfahren wird die zu bestattende Asche möglichst nahe an resp. in den Wurzelbereich einer mehrjährigen Pflanze eingebracht, so dass diese daraus Nähr- und/oder Aufbaustoffe entziehen und wachsen kann. Unter mehrjährig wird in diesem Zusammenhang nicht das Alter der Pflanze zum Zeitpunkt des Einpflanzens, sondern die für eine Pflanze dieser Art übliche Lebensdauer verstanden, also eine Pflanze, die mehrere Jahre lebt, beispielsweise Büsche und insbesondere Bäume.

Eine weitere Variante des Bestattungsverfahrens ist im unabhängigen Anspruch 3 beschrieben.

Das Verfahren wird zur Bestattung der bei der Kremation primär von Menschen, aber auch von Tieren anfallenden Asche verwendet.

Das Verfahren wird nun anhand der Figuren 1 und 2, die spezielle Ausführungsarten darstellen, näher beschrieben. Beide Figuren beschreiben die Bestattung von Asche im Wurzelbereich eines Baumes.

Figur 1 stellt den wichtigsten Schritt eines Verfahrens dar, bei dem zuerst ein Loch 1 ausgehoben wird, in das man einen bewurzelten Baum 2 stellt. Dieser wird durch Seitenstützen 3 fixiert, worauf alternierend Erde 4 und Asche 5 in den Wurzelbereich 6 eingebracht und das Loch 1 derart aufgefüllt wird. Selbstverständlich ist die oberste Schicht bevorzugt Erde. Grabinschriften können auf Schildern oder Platten 7 direkt am Baumstamm und/oder neben diesem angebracht werden.

Dem Fachmann ist klar, dass die Asche auch mit einem beliebigen Teil der Erde vermischt zugegeben werden kann.

Durch dieses Verfahren wird gewährleistet, dass die Pflanze die in der Asche enthaltenen essentiellen Stoffe optimal aufnehmen kann.

Die Bäume werden bevorzugt zu gewissen Jahreszeiten gepflanzt. Im Winter beispielsweise kann die Asche problemlos auf kleinstem Raum zwischengelagert und dann im folgenden Frühjahr endgültig bestattet werden.

Eine vom Zeitpunkt, beispielsweise der Jahreszeit oder dem Jahr der Bestattung unabhängige Verfahrensvariante ist das Einbringen der Asche in den Wurzelbereich bereits gepflanzter Bäume. Dazu kann nachträglich mindestens ein Loch in den Wurzelbereich des Baumes gegraben werden, in welches die Asche eingebracht wird. Dabei ist allerdings mit einer Beschädigung der Wurzeln und dadurch mit einer allfälligen Schwächung der Pflanze zu rechnen. Es ist deshalb bevorzugt, wenn bereits beim Pflanzen des Baumes geeignete Massnahmen zum nachträglichen Einbringen der Asche getroffen werden.

Die wichtigste Verfahrensstufe dieser Ausführung ist in Figur 2 dargestellt.

Auch bei diesem Verfahren wird erst ein Loch 1 ausgehoben, in das eine allenfalls bereits bewurzelte Pflanze 2 gegeben und fixiert 3 wird. In den Wurzelbereich wird mindestens ein, bevorzugt mehrere, röhren- oder stabförmige Gebilde 8 gegeben und gemeinsam mit den Wurzeln, resp. dem Stamm mit Erde 4 fixiert, aber nicht vollständig zugedeckt. Dieses stab- oder röhrenförmige Gebilde kann einen beliebigen Querschnitt aufweisen, also nicht nur rund, sondern auch quadratisch, etc. Sobald die Asche eingebracht werden soll wird der Stab herausgezogen, wonach eine Oeffnung im Erdreich zurück bleibt, in die die Asche, allein oder mit Erde gemischt, eingeführt wird. Bei einem röhrenförmigen Gebilde kann die Asche auch in dieses eingeführt und das Rohr anschliessend entfernt werden. Dieses Verfahren ist insbesondere bei lockerem Erdreich bevorzugt. Als weitere Variante kann auch ein Rohr aus gut abbaubarem Material verwendet werden. Ein solches kann in der Erde verbleiben. Die Enden der röhrenförmigen Gebilde liegen bevorzugt unterhalb des Niveaus des sie umgebenden Bodens, so dass die Oeffnung, durch die die Asche eingebracht worden ist, anschliessend noch durch eine zusätzliche Erdschicht verschlossen werden kann.

Das Alter der verwendeten Bäume sowie der Platz der einzelnen Grabstätten kann so gewählt werden, dass mit der Zeit ein harmonisch ausgebildeter Wald entsteht.

Es ist offensichtlich, dass die Pflanzen, insbesondere die Bäume, bevorzugt auf den jeweiligen Boden abgestimmt sind und dass sich eine allfällige Bepflanzung des Bodens zwischen den Bäumen, beispielsweise mit Gras, nach der Art des zu bildenden Waldes richtet.

## Patentansprüche

1. Bestattungsverfahren wobei mit der Zeit durch eine Vielzahl von Grabstätten ein Wald entsteht, dadurch gekennzeichnet, dass ein Loch ausgehoben wird, in das ein Baum gegeben wird, worauf das Loch mit aus der Kremation zurückbleibender Asche, welche so möglichst nahe an resp. in den Wurzelbereich des Baums und in direkten Kontakt mit der umgebenden Erde eingebracht wird, und mit Erde gefüllt wird.

2. Verfahren gemäss Anspruch 1, dadurch gekennzeichnet, dass das Loch mit Erde und Asche schichtweise aufgefüllt wird.

3. Bestattungsverfahren wobei mit der Zeit durch eine Vielzahl von Grabstätten ein Wald entsteht, dadurch gekennzeichnet, dass die bei der Kremation zurückbleibende Asche in den Wurzelbereich des bereits bestehenden Baums eingebracht wird, indem im Wurzelbereich beim Einpflanzen stab- oder röhrenförmige Gebilde zum Einbringen der Asche in den Wurzelbereich vorgesehen werden und die Asche nach Entfernen der stabförmigen Gebilde in die zurückbleibende Öffnung resp. in die röhrenförmigen Gebilde selbst eingebracht wird.

4. Verfahren gemäss einem der Ansprüche 1 bis 3, dadurch gekennzeichnet, dass die bei der Kremation zurückbleibende Asche vom Menschen ist.

## Claims

1. A burial method whereby a large number of graves gradually creates a forest, characterized in that a hole is dug wherein a tree is placed whereupon said hole is filled with ashes remaining after cremation that are brought as close as possible to or into a root zone of said tree and in direct contact with surrounding earth, and with earth.

2. The method of claim 1, characterized in that said hole is filled with layers of said earth and said ashes.

3. A burial method whereby a large number of graves gradually creates a forest, characterized in that ashes remaining after cremation are brought into a root zone of a preexisting tree in that rod-like or tube-like bodies for introducing said ashes into said root zone are provided at the time when said tree is planted and said ashes are brought into said root zone through openings remaining after removing said rod-like bodies or by feeding said ashes through said tube-like bodies, respectively.

4. The method of anyone of claims 1 to 3 characterized in that said cremation ashes stem from a human being.

## Revendications

1. Procédé d'ensevelissement où, avec le temps, une forêt est constituée par une pluralité de sépultures, caractérisé en ce qu'est creusé un trou dans lequel est placé un arbre, suite à quoi le trou est rempli de cendres subsistant de la crémation, qui sont introduites aussi près que possible de, respectivement dans, la zone de racines de l'arbre et mises en contact direct avec la terre environnante, et est rempli de terre.

2. Procédé selon la revendication 1, caractérisé en ce que le trou est rempli de terre et de cendres, en formant des couches.

3. Procédé d'ensevelissement où, avec le temps, une forêt est constituée par une pluralité de sépultures, caractérisé en ce que les cendres subsistant lors de la crémation sont introduites dans la zone de racines de l'arbre déjà formé, en ce que, dans la zone de racines, lors de la plantation, des structures en forme de barres ou de tubes sont prévues pour l'introduction des cendres dans la zone de racines et les cendres, après enlèvement des structures en forme de barre, sont introduites dans l'ouverture subsistant ou dans la structure en forme de tube elle-même.

4. Procédé selon l'une des revendications 1 à 3, caractérisé en ce que les cendres subsistant lors de la crémation sont de provenance humaine.
